# EUROPÄISCHE PATENTSCHRIFT

(11) **EP 3 882 406 B1**
(45) Veröffentlichungstag und Bekanntmachung des Hinweises auf die Patenterteilung: **18.10.2023**
(21) Anmeldenummer: 21158194.7
(22) Anmeldetag: 19.02.2021
(51) Int. Cl.: E03C 1/04

(54) **SANITÄRARMATUR MIT KUNSTSTOFFINNENTEIL**
SANITARY MIXER HAVING A PLASTIC INTERIOR
ARMATURE SANITAIRE POURVUE DE PIÈCE INTÉRIEURE EN MATIÈRE PLASTIQUE

(30) Priorität: 17.03.2020 DE 102020107262
(43) Veröffentlichungstag der Anmeldung: 22.09.2021
(73) Patentinhaber: Grohe AG, 58653 Hemer (DE)
(72) Erfinder: Völler, Martin, 58675 Hemer (DE); Kostorz, Ole Benedikt, 58706 Menden (DE); Luig, Frank-Thomas, 58708 Menden (DE)

(56) Entgegenhaltungen:
- EP-A1- 3 444 509
- EP-B1- 2 182 122
- FR-A1- 3 072 751
- FR-A1- 3 076 918

## Beschreibung

Die Erfindung betrifft eine Sanitärarmatur gemäß Anspruch 1 sowie ein Verfahren gemäß Anspruch 8 zum Zusammenbauen einer entsprechenden Sanitärarmatur.

Sanitärarmaturen dienen insbesondere der bedarfsgerechten Bereitstellung von Mischwasser an einem Waschbecken, einem Spülbecken, einer Dusche oder einer Badewanne. Zur bedarfsgerechten Bereitstellung von Mischwasser weist die Sanitärarmatur in der Regel ein Durchflussventil zur Einstellung der Durchflussmenge an Mischwasser und ein Thermostatventil zur Einstellung der Mischwassertemperatur auf. In der Regel werden dabei Kaltwasser und Heißwasser im Bereich des Thermostatventils zu dem Mischwasser gemischt. Solche Sanitärarmaturen können auch als Thermostatbatterie bezeichnet werden. Die Erfindung betrifft insbesondere längliche, zumindest abschnittweise zylinderförmige Sanitärarmaturen, bei denen das Durchflussventil und das Thermostatventil in einander gegenüberliegenden und voneinander abgewandten Endbereichen der Sanitärarmatur angeordnet sind. In diesem Zusammenhang befasst sich die Erfindung insbesondere mit der Ausgestaltung des Thermostatventils.

Es sind Sanitärarmaturen mit einem Kunststoffinnenteil aus FR 3 072 751 A1, EP 3 444 509 A1, FR 3 076 918 A1 und EP 2 182 122 B1 bekannt geworden.

Um die Mischwassertemperatur in einer bekannten Thermostatbatterie (vgl. Fig. 1) einzustellen, wird das Thermostatventil als eine vormontierte Kartusche bereitgestellt, die in das Armaturengehäuse eingeschraubt wird. Diese Kartusche hat in der Regel ein Kartuschengehäuse aus Messing, welches meist sehr aufwändig gestaltet und teuer ist. Kartuschen mit einem Gehäuse aus Messing werden in der Regel direkt in ein metallisches Armaturengehäuse mit hohem Drehmoment eingeschraubt. Eine Montage in Kunststoffgehäuse ist nicht vorgesehen, weil durch die Materialeigenschaften das Lösemoment der Schraubverbindung sinkt. Insbesondere konnte beobachtet werden, dass sich das mit einem hohen Drehmoment in ein Kunststoffarmaturengehäuse verschraubte Kartuschengehäuse nach kurzer Zeit bzw. nach wenigen Temperaturwechseln wieder lösen lässt.

Hiervon ausgehend ist es Aufgabe der vorliegenden Erfindung, die mit Bezug auf den Stand der Technik geschilderten Probleme zumindest teilweise zu lösen. Insbesondere sollen eine Sanitärarmatur und ein Verfahren angegeben werden, welche das Zusammensetzen der Sanitärarmatur vereinfachen. Zudem sollen die Teileanzahl, die Komplexität und/oder die Herstellungskosten der Sanitärarmatur reduziert werden. Ferner sollen insbesondere auch die die Wasserwege bildenden Komponenten der Sanitärarmatur vor deren Montage in dem Armaturengehäuse vormontierbar sein.

Diese Aufgaben werden gelöst durch die Merkmale der unabhängigen Patentansprüche. Weitere vorteilhafte Ausgestaltungen der hier vorgeschlagenen Lösung sind in den abhängigen Patentansprüchen angegeben. Es ist darauf hinzuweisen, dass die in den abhängigen Patentansprüchen einzeln aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Sanitärarmatur bei, aufweisend ein Armaturengehäuse und ein Kunststoffinnenteil, das zumindest teilweise in das Armaturengehäuse eingesetzt ist, wobei das Kunststoffinnenteil mindestens einen Wasserweg in dem Armaturengehäuse bildet, wobei in dem Kunststoffinnenteil zumindest ein Teil einer Thermostateinrichtung der Sanitärarmatur gebildet ist, und wobei ein zumindest teilweise in dem Kunststoffinnenteil angeordnetes Gehäuseelement der Thermostateinrichtung, dessen Relativposition zu dem Kunststoffinnenteil einen Regelspalt der Thermostateinrichtung definiert, fest mit dem Kunststoffinnenteil verbunden ist.

Das Armaturengehäuse kann mit Kunststoff gebildet sein oder aus einem solchen bestehen. Es kann weiterhin vorgesehen sein, dass das Armaturengehäuse mit bzw. aus Metall, wie etwa einem Zinkdruckguss gebildet ist. Wenn das Armaturengehäuse mit Kunststoff gebildet ist, können das Armaturengehäuse und das Kunststoffinnenteil mit dem gleichen Kunststoff gebildet sein. Das Gehäuseelement kann mit Kunststoff gebildet sein oder aus einem solchen bestehen. In diesem Zusammenhang können das Gehäuseelement und das Armaturengehäuse und/oder das Gehäuseelement und das Kunststoffinnenteil mit dem gleichen Kunststoff gebildet sein. Das Kunststoffinnenteil kann zumindest teilweise, vorzugsweise zu mindestens der Hälfte seiner Längserstreckung in das Armaturengehäuse eingeschoben sein. Die Längserstreckungsrichtung bezeichnet dabei die Richtung der längsten Erstreckung bzw. der Haupterstreckung des Kunststoffinnenteils. Diese Längserstreckungsrichtung ist in der Regel parallel zu einer axialen Richtung der Thermostateinrichtung. Weiterhin können das Kunststoffinnenteil eine Außenkontur und das Armaturengehäuse eine Innenkontur aufweisen, die zueinander korrespondierend geformt sind. Insbesondere erstreckt sich der Wasserweg durch das Kunststoffinnenteil hindurch. Dabei kann der Wasserweg in dem Kunststoffinnenteil mit einem Knick von insbesondere ca. 90° verlaufen.

In dem Kunststoffinnenteil können zum Beispiel ein oder mehrere der folgenden Teile der Thermostateinrichtung (zur Bildung der Thermostateinrichtung in dem Kunststoffinnenteil) zumindest teilweise bzw. abschnittsweise angeordnet sein: ein Gehäuseelement, ein Stellelement zur Vorgabe einer Mischwassertemperatur, Mischkammer zur Mischung von Kaltwasser und Heißwasser, Regelschieber zur Mengenregulierung von Kaltwasser und/oder Heißwasser, Regelelement zur mischwassertemperaturabhängigen Betätigung des Regelschiebers, Schraubelement zur Wirkverbindung des Regelelements mit dem Stellelement. In dem Kunststoffinnenteil kann eine insbesondere stirnseitig offene Thermostat-Aufnahme gebildet sein, in welche die Thermostateinrichtung bzw. ein oder mehrere der (genannten) Teile der Thermostateinrichtung zumindest teilweise eingebracht, insbesondere (in axialer Richtung bzw. Längserstreckungsrichtung des Kunststoffinnenteils und/oder von der offenen Stirnseite aus) eingeschoben werden bzw. sein kann. In der Regel ist zumindest ein Teil der Thermostateinrichtung im Wesentlichen rotationssymmetrisch um die Achse gebildet, auf welche sich die axiale Richtung bezieht.

Die Relativposition von dem Gehäuseelement zu dem Kunststoffinnenteil definiert den Regelspalt der Thermostateinrichtung. Dies betrifft insbesondere die Relativposition in der axialen Richtung der Thermostateinrichtung (die in der Regel parallel zu der Längserstreckungsrichtung des Kunststoffinnenteils ist). Dies kann mit anderen Worten auch als eine relative Verschiebung von Gehäuseelement und Kunststoffinnenteil zueinander entlang der axialen Richtung der Thermostateinrichtung beschrieben werden. Der Regelspalt definiert bzw. begrenzt üblicherweise die maximale Bewegung bzw. den maximalen Hub des Regelschiebers der Thermostateinrichtung in der axialen Richtung der Thermostateinrichtung (die in der Regel parallel zu der Längserstreckungsrichtung des Kunststoffinnenteils ist). Der Regelspalt kann (in der axialen Richtung der Thermostateinrichtung) zwischen 0,2 und 1,2 mm [Millimeter], vorzugsweise zwischen 0,5 und 0,8 mm betragen. Weiterhin kann der Regelspalt ca. 0,65 mm betragen.

Das Kunststoffinnenteil und das zumindest teilweise in dem Kunststoffinnenteil angeordnete Gehäuseelement der Thermostateinrichtung sind fest, insbesondere drehfest miteinander verbunden ist. Das Kunststoffinnenteil und das zumindest teilweise in dem Kunststoffinnenteil angeordnete Gehäuseelement der Thermostateinrichtung können dabei zum Beispiel drehfest miteinander verbunden sein. Die feste Verbindung verhindert in vorteilhafter Weise eine ungewollte Relativbewegung zwischen Gehäuseelement und Kunststoffinnenteil, wodurch der Regelspalt konstant gehalten werden kann. Das Gehäuseelement und das Kunststoffinnenteil können fest miteinander verbunden sein bevor diese gemeinsam in das Armaturengehäuse eingesetzt werden.

Nach einer vorteilhaften Ausgestaltung wird vorgeschlagen, dass das Kunststoffinnenteil insgesamt rohrförmig ist. Dies kann mit anderen Worten insbesondere auch so beschrieben werden, dass sich das Kunststoffinnenteil ringförmig um seine Längserstreckungsrichtung erstreckt. Somit ist ein orthogonal auf der Längserstreckungsrichtung stehender Querschnitt des Kunststoffinnenteils in der Regel ringförmig. Dadurch kann das Kunststoffinnenteil besonders einfach in das Armaturengehäuse bzw. eine entsprechend geformte Ausnehmung des Armaturengehäuses eingebracht, insbesondere eingeschoben werden. In diesem Zusammenhang ist es besonders bevorzugt, wenn das Armaturengehäuse zumindest abschnittsweise ebenfalls rohrförmig gebildet ist.

In erfindungsgemäßer Weise ist das Kunststoffinnenteil mittels eines zumindest teilweise in das Armaturengehäuse eingebrachten Wasseranschlusselementes in dem Armaturengehäuse verriegelt. In diesem Zusammenhang ist es besonders bevorzugt, dass das Wasseranschlusselement eine Gehäusewand des Armaturengehäuses (teilweise) durchdringt. Das Wasseranschlusselement kann zum Beispiel einen (Kalt-)Wassereinlass der Sanitärarmatur bilden. In diesem Zusammenhang kann an das Wasseranschlusselement beispielsweise ein (Kalt-)Wasserzulaufschlauch angeschlossen sein. Vorzugsweise ist ein sich durch das Wasseranschlusselement erstreckender Wasserweg senkrecht zu einer Längserstreckung des Kunststoffinnenteils ausgerichtet.

Nach einer weiteren vorteilhaften Ausgestaltung wird vorgeschlagen, dass der Regelspalt über ein Gewinde zwischen dem Gehäuseelement und dem Kunststoffinnenteil einstellbar ist. Der Regelspalt kann dabei durch die Einschraubtiefe des Gehäuseelements in das Kunststoffinnenteil, insbesondere in eine Thermostat-Aufnahme des Kunststoffinnenteils eingestellt sein bzw. werden. Beispielsweise ist das Gewinde mit einem Innengewinde des Kunststoffinnenteils und einem korrespondierenden Außengewinde des Gehäuseelementes gebildet. Das Gewinde erlaubt in vorteilhafter Weise eine möglichst präzise Einstellung des Regelspalts.

Nach einer weiteren vorteilhaften Ausgestaltung wird vorgeschlagen, dass das Gehäuseelement und das Kunststoffinnenteil stoffschlüssig miteinander verbunden sind. Dabei können das Kunststoffinnenteil und das Gehäuseelement beispielsweise von außen miteinander stoffschlüssig verbunden sein. Beispielsweise kann eine zumindest teilweise um einen Innenumfang des Kunststoffinnenteils und/oder um einen Außenumfang des Gehäuseelement umlaufende Schweißnaht zur stoffschlüssigen Verbindung vorgesehen sein.

Nach einer weiteren vorteilhaften Ausgestaltung wird vorgeschlagen, dass zumindest ein Teil eines Stellelements der Thermostateinrichtung in einem Ringspalt zwischen dem Gehäuseelement und dem Kunststoffinnenteil angeordnet ist. Das Stellelement kann topfförmig sein und mit seinem offenen Ende in den Ringspalt hineinragen. Der Ringspalt kann an einer Stirnseite des Kunststoffinnenteils offen sein.

Nach einer weiteren vorteilhaften Ausgestaltung wird vorgeschlagen, dass ein Ende des Kunststoffinnenteils aus dem Armaturengehäuse herausragt und von einem topfförmigen Drehknauf der Sanitärarmatur zumindest teilweise bedeckt ist. Der Drehknauf stellt in der Regel ein Betätigungselement der Sanitärarmatur zur manuellen Vorgabe der Mischwassertemperatur dar. Hierzu ist der Drehknauf üblicherweise mit einem (dem) Stellelement derThermostateinrichtung wirkverbunden.

Nach einem weiteren Aspekt wird ein Verfahren zum Zusammenbauen einer hier beschriebenen Sanitärarmatur vorgeschlagen, bei dem zumindest ein Teil der Thermostateinrichtung in dem Kunststoffinnenteil vormontiert wird, bevor das Kunststoffinnenteil in das Armaturengehäuse eingesetzt wird. Beispielsweise kann die Vormontage unmittelbar bevor das Kunststoffinnenteil in das Armaturengehäuse eingesetzt wird erfolgen. Dies kann beispielsweise an einem Installationsort der Sanitärarmatur erfolgen. Weiterhin kann der Ringspalt eingestellt werden, bevor das Kunststoffinnenteil in das Armaturengehäuse eingesetzt wird. Insbesondere wird der Regelspalt der Thermostatkartusche über ein Gewinde zwischen Gehäuseelement und Kunststoffinnenteil (innerer Wasserführung) eingestellt. Dabei kann der Regelspalt durch die Einschraubtiefe des Gehäuseelements in das Kunststoffinnenteil (von der Kaltwasserseite aus) eingestellt werden.

Das Kunststoffinnenteil kann eine Einschubrichtung und/oder Eindrehrichtung definieren, in der das Gehäuseelement in das Kunststoffinnenteil einsetzbar ist. Das Kunststoffinnenteil kann die Einschubrichtung und/oder Eindrehrichtung beispielsweise durch seine innere Kontur und/oder die Gestaltung seiner Stirnseite definieren. Zumindest ein Teil der Thermostateinrichtung kann dabei durch eine offene Stirnseite in eine Thermostat-Aufnahme des Kunststoffinnenteils eingesetzt werden. Weiterhin kann das Kunststoffinnenteil in einer Richtung, die parallel zu dieser Einschubrichtung ist, in das Armaturengehäuse eingeschoben werden.

Nach einer vorteilhaften Ausgestaltung wird vorgeschlagen, dass das Gehäuseelement und das Kunststoffinnenteil fest miteinander verbunden werden, nachdem der Regelspalt eingestellt wurde. Beispielsweise können das Gehäuseelement und das Kunststoffinnenteil (von außen) miteinander verschweißt werden. Das Gehäuseelement und das Kunststoffinnenteil können fest miteinander verbunden werden bevor diese gemeinsam in das Armaturengehäuse eingesetzt werden.

Die im Zusammenhang mit der Sanitärarmatur erörterten Details, Merkmale und vorteilhaften Ausgestaltungen können entsprechend auch bei dem hier vorgestellten Verfahren auftreten und umgekehrt. Insoweit wird auf die dortigen Ausführungen zur näheren Charakterisierung der Merkmale vollumfänglich Bezug genommen.

Die hier vorgestellte Lösung sowie deren technisches Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist es, soweit nicht explizit anders dargestellt, auch möglich, Teilaspekte der in oder in Zusammenhang mit den Figuren erläuterten Sachverhalte zu extrahieren und mit anderen Bestandteilen und/oder Erkenntnissen aus anderen Figuren und/oder der vorliegenden Beschreibung zu kombinieren. Es zeigen beispielhaft und schematisch:
- Fig. 1:: eine Thermostatkartusche gemäß dem Stand der Technik, und
- Fig. 2:: eine hier vorgeschlagene Sanitärarmatur.

Fig. 1 zeigt beispielhaft und schematisch eine Thermostatkartusche 24 gemäß dem Stand der Technik. Bei bekannten Sanitärarmaturen (Thermostatbatterien) wird diese Kartusche 24 als einzelnes Bauteil bzw. komplette Baugruppe in den wasserführenden Körper (hier nicht dargestellt) eingebaut. Hierzu kann ein Kartuschengehäuse 25 der Kartusche 24, das üblicherweise aus Messing besteht, in eine Kartuschenaufnahme das Messing-Armaturengehäuses (hier nicht dargestellt) eingeschraubt werden. Der Regelspalt 7 wird beim Zusammenbau der bekannten Kartusche 24 als Vormontagebaugruppe durch Einstellung der Einschraubtiefe des Heißwassersitzes 26 in das Kartuschengehäuse 25 eingestellt. Die entsprechende Verschraubung erfolgt über das Gewinde 27. Der Heißwassersitz 26 und das Kartuschengehäuse 25 (auch "Kopfstück" genannt) werden in dieser (fertig eingestellten) Position miteinander verschweißt.

Fig. 2 zeigt beispielhaft und schematisch eine hier vorgeschlagene Sanitärarmatur 1. Die Sanitärarmatur 1 weist ein Armaturengehäuse 2 und ein Kunststoffinnenteil 3 auf, das zumindest teilweise in das Armaturengehäuse 2 eingesetzt ist. Das Kunststoffinnenteil 3 bildet mindestens einen Wasserweg 4 in dem Armaturengehäuse 2. Zudem ist in dem Kunststoffinnenteil 3 zumindest ein Teil einer Thermostateinrichtung 5 der Sanitärarmatur 1 gebildet. Weiterhin ist ein zumindest teilweise in dem Kunststoffinnenteil 3 angeordnetes Gehäuseelement 6 der Thermostateinrichtung 5, dessen Relativposition zu dem Kunststoffinnenteil 3 einen Regelspalt 7 der Thermostateinrichtung 5 definiert, fest mit dem Kunststoffinnenteil 3 verbunden.

Beispielhaft bestehen der Armaturenkörper 2 aus Metall, wie etwa Zinkdruckguss und das Gehäuseelement 6 aus Kunststoff. Durch das Kunststoffinnenteil 3 kann die Montage der Thermostateinrichtung 5 in den Armaturenkörper 2 in vorteilhafter Weise vereinfacht werden. Insbesondere wird hier die Baugruppe "Thermostatkartusche" in einzelne Bauteile aufgelöst. Die einzelnen Bauteile werden in das Kunststoffinnenteil 3 eingebaut und somit zumindest teilweise (direkt) in den Wasserweg 4 integriert. Dies kann mit anderen Worten auch so beschrieben werden, dass die Einzelteile der Kartusche mittels des Kunststoffinnenteils 3 (direkt) in den Armaturenkörper 2 bzw. in die Wasserführung (gebildet mit dem Wasserweg 4 durch das Kunststoffinnenteil 3) eingefügt werden. Um bei einer solchen Realisierung der Thermostateinrichtung 5 in dem Kunststoffinnenteil 3 das gewünschte Regelverhalten in vorteilhafter Weise, insbesondere möglichst einfach zu erreichen, kann der Regelspalt 7 nach Einbau der Einzelteile der Thermostateinrichtung 5 in das Kunststoffinnenteil 3 bzw. in die Wasserführung (gebildet mit dem Wasserweg 4 durch das Kunststoffinnenteil 3) eingestellt werden.

Die Sanitärarmatur 1 kann Mischwasser mit vorgebbarer Mischwassertemperatur abgeben. Dabei ist die Thermostateinrichtung 5 zur Regelung der Mischwassertemperatur durch Einstellen bzw. Anpassen eines Mischungsverhältnisses zwischen Warmwasser und Kaltwasser vorgesehen und eingerichtet. Zur Einstellung der Mischwassertemperatur weist die Thermostateinrichtung 5 ein Stellelement 11 auf, das mittels einer Schraubverbindung mit einem Schraubelement 15 verbunden ist. Durch eine Drehung des Stellelements 11 wird das Schraubelement 15 durch die Schraubverbindung in einer axialen Richtung 16, hier also beispielhaft parallel zu der Längserstreckung des Kunststoffinnenteils 3, verstellt. Die Bewegung des Schraubelements 15 in die axiale Richtung 16 wird auf ein (temperaturabhängiges) Regelelement 17 übertragen, das wiederum einen Regelschieber 18 in der axialen Richtung 16 bewegen kann. Je nach Position des Regelschiebers 18 in der axialen Richtung 16 kann dieser einen Warmwasserspalt 19 und einen Kaltwasserspalt 20 wechselweise öffnen und schließen. Der Warmwasserspalt 19 ist mit einem Warmwasseranschlusselement (hier nicht dargestellt) und der Kaltwasserspalt 20 mit dem Kaltwasseranschlusselement 8 fluidisch verbunden. Die entsprechenden fluidischen Verbindungen umfassen in der Regel zumindest teilweise Wasserwege 4, die das Kunststoffinnenteil 3 in dem Armaturengehäuse 2 bildet.

Beispielsweise ist der Warmwasserspalt 19 zwischen einer (mit einem radial nach Innen weisenden Kragen gebildeten, axialen) Anlagefläche des Kunststoffinnenteils 3 und dem Regelschieber 18 gebildet. Weiterhin beispielhaft ist der Kaltwasserspalt 20 zwischen einer (axialen) Anlagefläche des Gehäuseelements 6 und dem Regelschieber 18 gebildet. Der Regelspalt 7 definiert üblicherweise die maximale Bewegung bzw. den maximalen Hub des Regelschiebers 18 in der axialen Richtung 16. Somit definiert der Regelspalt 7 auch den Warmwasserspalt 19 und den Kaltwasserspalt 20 bzw. deren Verhältnis zueinander, insbesondere indem die Summe von Warmwasserspalt 19 und Kaltwasserspalt 20 stets dem Regelspalt 7 entspricht.

Je nach Position des Regelschiebers 18 wird eine entsprechende Menge Warmwasser bzw. Kaltwasser in die Thermostateinrichtung 5 durch den Warmwasserspalt 19 bzw. den Kaltwasserspalt 20 geleitet, woraus das Mischwasser mit einer entsprechenden Mischwassertemperatur gemischt wird. Bei der vorliegenden Ausführungsvariante der Thermostateinrichtung 5 erstrecken sich der der Warmwasserspalt 19 und der Kaltwasserregelspalt 20 in der Umfangsrichtung um die Thermostateinrichtung 5. Das Regelelement 17 kann zumindest teilweise aus einem Wärmeausdehnungsmaterial bestehen. Hierdurch dehnt sich das Regelelement 17 insbesondere in der axialen Richtung 16 aus, wenn es erwärmt wird, und zieht sich insbesondere in der axialen Richtung 16 zusammen, wenn es abgekühlt wird. Dadurch kann das Regelelement 17 das Mischwasser auf einer (im Wesentlichen) konstanten Mischwassertemperatur halten.

Strömt beispielsweise zu viel Warmwasser oder zu wenig Kaltwasser in die Thermostateinrichtung 5, erwärmt und dehnt sich das Regelelement 17, wodurch es den Regelschieber 18 in der axialen Richtung 16 so verstellt, dass der Warmwasserspalt 19 verkleinert und der Kaltwasserspalt 20 vergrößert wird. Somit strömt weniger Warmwasser und mehr Kaltwasser in die Mischkammer 21. Strömt beispielsweise zu viel Kaltwasser oder zu wenig Warmwasser in die Mischkammer 21, zieht sich das Regelelement 17 zusammen, wodurch es den Regelschieber 18 so bewegt, dass der Warmwasserspalt 19 vergrößert und der Kaltwasserspalt 20 verkleinert wird.

Somit strömt mehr Warmwasser und weniger Kaltwasser in die Mischkammer 21. Die Mischkammer 21 ist fluidisch mit einem Mischwasserauslass (hier nicht dargestellt) verbunden.

Weiterhin ist in Fig. 2 beispielhaft veranschaulicht, dass das Kunststoffinnenteil (3) insgesamt rohrförmig ist. Zudem ist das Kunststoffinnenteil 3 hier zum Beispiel mittels eines zumindest teilweise in das Armaturengehäuse 2 eingebrachten (Kalt-)Wasseranschlusselementes 8 in dem Armaturengehäuse 2 verriegelt. Beispielhaft durchdringt das Wasseranschlusselement 8 hierzu eine Gehäusewand 9 des Armaturengehäuses 2.

In Fig. 2 ist auch beispielhaft gezeigt, dass der Regelspalt 7 über ein Gewinde 10 zwischen dem Gehäuseelement 6 und dem Kunststoffinnenteil 3 einstellbar ist. Insbesondere kann der Regelspalt 7 über die Einschraubtiefe in das Gewinde 10 eingestellt werden. Insbesondere ist bzw. wird hier der Regelspalt 7 durch die Einschraubtiefe des Gehäuseelements 6 in das Kunststoffinnenteil 3 bzw. in eine stirnseitig offene Thermostat-Aufnahme 23 des Kunststoffinnenteil 3 (von der Kaltwasserseite aus) eingestellt. Das Gewinde 10 umfasst hier beispielhaft ein Innengewinde und ein dazu korrespondierendes Außengewinde. Dabei ist üblicherweise der (axiale) Abstand zwischen dem in dem Kunststoffinnenteil 3 gebildeten Innengewinde und der (mit dem radial nach Innen weisenden Kragen gebildeten, axialen) Anlagefläche des Kunststoffinnenteils 3 für den Regelschieber 18 (vor-)definiert und konstant bzw. festgelegt. Zudem ist dabei üblicherweise der (axiale) Abstand zwischen dem auf dem Gehäuseelement 6 gebildeten Außengewinde und der (axialen) Anlagefläche des Gehäuseelements 6 für den Regelschieber 18 (vor-)definiert und konstant bzw. festgelegt.

Ferner sind hier beispielsweise das Gehäuseelement 6 und das Kunststoffinnenteil 3 stoffschlüssig miteinander verbunden. Die feste Verbindung zwischen Gehäuseelement 6 und Kunststoffinnenteil 3 ist dazu vorgesehen und eingerichtet, um das Gehäuseelement 6 und damit den Regelspalt 7 gegen Verstellen zu schützen. Beispielhaft werden bzw. sind die beiden Bauteile, d.h. das Gehäuseelement 6 und das Kunststoffinnenteil 3, hier (von außen) miteinander verschweißt.

In Fig. 2 ist auch beispielhaft gezeigt, dass zumindest ein Teil des Stellelements 11 der Thermostateinrichtung 5 in einem Ringspalt 12 zwischen dem Gehäuseelement 6 und dem Kunststoffinnenteil 3 angeordnet ist. Der Ringspalt 12 ist hier beispielsweise Bestandteil der stirnseitig offenen Thermostat-Aufnahme 23. Dier Ringspalt 12 ist hier zum Beispiel auch stirnseitig offen.

Ferner ist in Fig. 2 zum Beispiel dargestellt, dass ein Ende 13 des Kunststoffinnenteils 3 aus dem Armaturengehäuse 2 herausragt und von einem topfförmigen Drehknauf 14 der Sanitärarmatur 1 zumindest teilweise bedeckt ist. Der Drehknauf 14 ist hier beispielsweise drehfest mit dem Stellelement 11 verbunden. Der Drehknauf 14 dient dabei zum Verdrehen des Stellelements 11, um so die Temperatur des Mischwassers manuell einstellen zu können.

Zum Zusammenbauen der in Fig. 2 gezeigten Sanitärarmatur 1 kann zumindest ein Teil der Thermostateinrichtung 5 in dem Kunststoffinnenteil 3 vormontiert werden, bevor das Kunststoffinnenteil 3 in das Armaturengehäuse 2 eingesetzt wird. Dabei kann der Regelspalt 7 über das Gewinde 10 zwischen dem Gehäuseelement 6 und dem Kunststoffinnenteil 3 eingestellt werden. Weiterhin können das Gehäuseelement 6 und das Kunststoffinnenteil 3 fest miteinander verbunden werden, nachdem der Regelspalt 7 eingestellt wurde, insbesondere nachdem das Kunststoffinnenteil 3 in das Armaturengehäuse 2 eingesetzt wurde.

Es ist zu erkennen, dass die inneren Wasserwege 4 dieser Sanitärarmatur 1 mittels Kunststoffinnenteilen 3, 22 gebildet werden können, die nachträglich in das Armaturengehäuse 2 eingebracht, insbesondere eingeschoben werden können. Hierdurch ist es in vorteilhafter Weise möglich die wasserführenden Komponenten vorzumontieren und dadurch das Zusammensetzen der Sanitärarmatur 1 zu erleichtern. Dabei wird vorzugsweise zumindest das Kunststoffinnenteil 3 mittels des (Kalt-)Wasseranschlusselements 8 (Kaltwasser-Zulaufnippels) gegen Herausrutschen aus dem Armaturengehäuse 2 mechanisch gesichert.

Die gesamte (vormontierte) Baugruppe, umfassend zumindest das Kunststoffinnenteil 3 und ggf. auch das weitere Kunststoffinnenteil 22 kann in der axialen Richtung 16 in das Armaturengehäuse 2 eingeschoben werden. Das Wasseranschlusselement 8 kann anschließend zur Verriegelung der Baugruppe beitragen. Dadurch kann das Zusammensetzen der Sanitärarmatur 1 noch weiter vereinfacht werden. Durch Lösen des Wasseranschlusselements 8 kann in besonders vorteilhafter Weise die gesamte Baugruppe, umfassend zumindest Kunststoffinnenteil 3 und ggf. auch das weitere Kunststoffinnenteil 22 aus dem Armaturengehäuse 2 zum Beispiel zu Austauschzwecken entnommen werden.

Durch die vorteilhafte Integration der Thermostatventilfunktion in das Kunststoffinnenteil 3 können zudem die Komplexität und die Herstellungskosten der Sanitärarmatur 1 gesenkt werden. Dies insbesondere dadurch, dass das Messinggehäuse 25 (vgl. Fig. 1) und/oder der Heißwassersitz 16 (sowie das zugehörige Gewinde 27) entfallen können. Zudem wird der Wasserweg 4 insbesondere nicht über den Einschraubvorgang eines Gehäuses verändert.

Gegenüber dem Stand der Technik aus Fig. 1 können auch die Ringkanäle, die dort zur Umströmung der Kartusche üblicherweise vorgesehen sind, vorteilhaft entfallen. Dadurch kann die ggf. durchzuführende mechanische Nacharbeit am Aufnahmekörper (aus Messing/Kunststoff) vorteilhaft reduziert werden oder sogar entfallen. Weiterhin kann in vorteilhafter Weise auf einen faltbaren Schieber für Kunststoffkörper verzichtet werden. Ein weiterer Vorteil kann in einer besseren Versorgung mit Wasser gesehen werden. Zudem können gegenüber dem Stand der Technik aus Fig. 1 die dortigen Einlassspalte entfallen. Dies kann ebenfalls zur besseren Versorgung mit Wasser beitragen. Darüber hinaus können die Siebe an der Kartusche vorteilhaft entfallen. Dadurch kann eine günstigere Herstellung ermöglicht werden.

Somit werden eine Sanitärarmatur und ein Verfahren angegeben, welche die mit Bezug auf den Stand der Technik geschilderten Probleme zumindest teilweise lösen. Insbesondere werden eine Sanitärarmatur und ein Verfahren angegeben werden, welche das Zusammensetzen der Sanitärarmatur vereinfachen. Zudem können die Teileanzahl, die Komplexität und/oder die Herstellungskosten der Sanitärarmatur reduziert werden. Ferner können insbesondere auch die die Wasserwege bildenden Komponenten der Sanitärarmatur vor deren Montage in dem Armaturengehäuse vormontiert werden.

### Bezugszeichenliste

- 1: Sanitärarmatur
- 2: Armaturengehäuse
- 3: Kunststoffinnenteil
- 4: Wasserweg
- 5: Thermostateinrichtung
- 6: Gehäuseelement
- 7: Regelspalt
- 8: Wasseranschlusselement
- 9: Gehäusewand
- 10: Gewinde
- 11: Stellelement
- 12: Ringspalt
- 13: Ende
- 14: Drehknauf
- 15: Schraubelement
- 16: Richtung
- 17: Regelelement
- 18: Regelschieber
- 19: Heißwasserspalt
- 20: Kaltwasserspalt
- 21: Mischkammer
- 22: Kunststoffinnenteil
- 23: Aufnahme
- 24: Kartusche
- 25: Kartuschengehäuse
- 26: Heißwassersitz
- 27: Gewinde

## Patentansprüche

1. Sanitärarmatur (1), aufweisend ein Armaturengehäuse (2) und ein Kunststoffinnenteil (3), das zumindest teilweise in das Armaturengehäuse (2) eingesetzt ist, wobei das Kunststoffinnenteil (3) mindestens einen Wasserweg (4) in dem Armaturengehäuse (2) bildet, wobei in dem Kunststoffinnenteil (3) zumindest ein Teil einer Thermostateinrichtung (5) der Sanitärarmatur (1) gebildet ist, und wobei ein zumindest teilweise in dem Kunststoffinnenteil (3) angeordnetes Gehäuseelement (6) der Thermostateinrichtung (5), dessen Relativposition zu dem Kunststoffinnenteil (3) in der axialen Richtung der Thermostateinrichtung (5) einen Regelspalt (7) der Thermostateinrichtung (5) definiert, fest mit dem Kunststoffinnenteil (3) verbunden ist, wobei das Kunststoffinnenteil (3) mittels eines zumindest teilweise in das Armaturengehäuse (2) eingebrachten Wasseranschlusselementes (8) in dem Armaturengehäuse (2) verriegelt ist.

2. Sanitärarmatur (1) nach Anspruch 1, wobei das Kunststoffinnenteil (3) insgesamt rohrförmig ist.

3. Sanitärarmatur (1) nach Anspruch 1 oder 2, wobei das Wasseranschlusselement (8) eine Gehäusewand (9) des Armaturengehäuses (2) durchdringt.

4. Sanitärarmatur (1) nach einem der vorhergehenden Ansprüche, wobei der Regelspalt (7) über ein Gewinde (10) zwischen dem Gehäuseelement (6) und dem Kunststoffinnenteil (3) einstellbar ist.

5. Sanitärarmatur (1) nach einem der vorhergehenden Ansprüche, wobei das Gehäuseelement (6) und das Kunststoffinnenteil (3) stoffschlüssig miteinander verbunden sind.

6. Sanitärarmatur (1) nach einem der vorhergehenden Ansprüche, wobei zumindest ein Teil eines Stellelements (11) der Thermostateinrichtung (5) in einem Ringspalt (12) zwischen dem Gehäuseelement (6) und dem Kunststoffinnenteil (3) angeordnet ist.

7. Sanitärarmatur (1) nach einem der vorhergehenden Ansprüche, wobei ein Ende (13) des Kunststoffinnenteils (3) aus dem Armaturengehäuse (2) herausragt und von einem topfförmigen Drehknauf (14) der Sanitärarmatur (1) zumindest teilweise bedeckt ist.

8. Verfahren zum Zusammenbauen einer Sanitärarmatur (1) nach einem der vorhergehenden Ansprüche, bei dem zumindest ein Teil der Thermostateinrichtung (5) in dem Kunststoffinnenteil (3) vormontiert wird, bevor das Kunststoffinnenteil (3) in das Armaturengehäuse (2) eingesetzt wird.

9. Verfahren nach Anspruch 8, wobei das Gehäuseelement (6) und das Kunststoffinnenteil (3) fest miteinander verbunden werden, nachdem der Regelspalt (7) eingestellt wurde.

## Claims

1. A sanitary fitting (1), comprising a fitting housing (2) and a plastic inner part (3) which is at least partially inserted into the fitting housing (2), wherein the plastic inner part (3) forms at least one water path (4) in the fitting housing (2), wherein at least part of a thermostat device (5) of the sanitary fitting (1) is formed in the plastic inner part (3), and wherein a housing element (6) of the thermostat device (5), which is arranged at least partially in the plastic inner part (3) and whose position relative to the plastic inner part (3) in the axial direction of the thermostat device (5) defines a control gap (7) of the thermostat device (5), is fixedly connected to the plastic inner part (3), wherein the plastic inner part (3) is locked in the fitting housing (2) by means of a water connection element (8) inserted at least partially into the fitting housing (2).

2. The sanitary fitting (1) according to claim 1, wherein the plastic inner part (3) is tubular as a whole.

3. The sanitary fitting (1) according to claim 1 or 2, wherein the water connection element (8) penetrates a housing wall (9) of the fitting housing (2).

4. The sanitary fitting (1) according to anyone of the preceding claims, wherein the control gap (7) is adjustable via a thread (10) between the housing element (6) and the plastic inner part (3).

5. The sanitary fitting (1) according to anyone of the preceding claims, wherein the housing element (6) and the plastic inner part (3) are connected to one another in a firmly bonded manner.

6. The sanitary fitting (1) according to any one of the preceding claims, wherein at least part of an adjusting element (11) of the thermostat device (5) is arranged in an annular gap (12) between the housing element (6) and the plastic inner part (3).

7. The sanitary fitting (1) according to any one of the preceding claims, wherein one end (13) of the plastic inner part (3) protrudes from the fitting housing (2) and is at least partially covered by a pot-shaped rotary knob (14) of the sanitary fitting (1).

8. A method for assembling a sanitary fitting (1) according to any one of the preceding claims, wherein at least part of the thermostat device (5) is pre-assembled in the plastic inner part (3) before the plastic inner part (3) is inserted into the fitting housing (2).

9. The method according to claim 8, wherein the housing element (6) and the plastic inner part (3) are firmly connected to each other after the control gap (7) has been set.

## Revendications

1. Robinetterie sanitaire (1), comportant un corps (2) de robinetterie et une pièce interne (3) en matière plastique, qui est insérée au moins en partie dans le corps (2) de robinetterie, la pièce interne (3) en matière plastique constituant au moins un trajet d'eau (4) dans le corps (2) de robinetterie, dans la pièce interne (3) en matière plastique étant constituée une partie d'un dispositif thermostatique (5) de la robinetterie sanitaire (1) et un élément (6) de corps du dispositif thermostatique (5) placé au moins en partie dans la pièce interne (3) en matière plastique, dont la position relative par rapport à la pièce interne (3) en matière plastique définit dans la direction axiale du dispositif thermostatique (5) une fente de réglage (7) du dispositif thermostatique (5) étant fixement assemblé avec la pièce interne (3) en matière plastique, la pièce interne (3) en matière plastique étant verrouillée dans le corps (2) de robinetterie au moyen d'un élément de branchement (8) d'eau introduit au moins en partie dans le corps (2) de robinetterie.

2. Robinetterie sanitaire (1) selon la revendication 1, la pièce interne (3) en matière plastique étant dans son ensemble de forme tubulaire.

3. Robinetterie sanitaire (1) selon la revendication 1 ou 2, l'élément de branchement (8) d'eau traversant une paroi (9) de corps du corps (2) de robinetterie.

4. Robinetterie sanitaire (1) selon l'une quelconque des revendications précédentes, la fente de réglage (7) étant réglable par l'intermédiaire d'un filetage (10) entre l'élément (6) de corps et la pièce interne (3) en matière plastique.

5. Robinetterie sanitaire (1) selon l'une quelconque des revendications précédentes, l'élément (6) de corps et la pièce interne (3) en matière plastique étant assemblés l'un à l'autre par conjugaison de matière.

6. Robinetterie sanitaire (1) selon l'une quelconque des revendications précédentes, au moins un partie d'un élément d'ajustage (11) du dispositif thermostatique (5) étant placée dans une fente annulaire (12) entre l'élément (6) de corps et la pièce interne (3) en matière plastique.

7. Robinetterie sanitaire (1) selon l'une quelconque des revendications précédentes, une extrémité (13) de la pièce interne (3) en matière plastique saillant hors du corps (2) de robinetterie et étant recouverte au moins en partie d'un bouton rotatif (14) en forme de pot de la robinetterie sanitaire (1).

8. Procédé, destiné au montage d'une robinetterie sanitaire (1) selon l'une quelconque des revendications précédentes, sur laquelle au moins une partie du dispositif thermostatique (5) est préalablement montée dans la pièce interne (3) en matière plastique, avant que l'on insère la pièce interne (3) en matière plastique dans le corps (2) de robinetterie.

9. Procédé selon la revendication 8, lors duquel l'on assemble fixement l'un à l'autre l'élément (6) de corps et la pièce interne (3) en matière plastique une fois que la fente de réglage (7) a été réglée.
